# EUROPÄISCHE PATENTSCHRIFT

(11) **EP 0 068 076 B1**
(45) Veröffentlichungstag und Bekanntmachung des Hinweises auf die Patenterteilung: **12.11.1986**
(21) Anmeldenummer: 82102107.8
(22) Anmeldetag: 16.03.1982
(51) Int. Cl.: C25B 15/04

(54) **Überwachungs- und Steuerungseinrichtung für Chloralkalielektrolysezellen mit Quecksilberkathode**
Monitoring and control device for chloroalcali electrolytic cells with mercury cathode
Dispositif de surveillance et de commande pour cellules d'électrolyse chlore-acali à cathode de mercure

(30) Priorität: 19.06.1981 DE 3124108
(43) Veröffentlichungstag der Anmeldung: 05.01.1983
(73) Patentinhaber: Heraeus Elektroden GmbH, D-6450 Hanau/Main (DE)
(72) Erfinder: Fabian, Peter, D-6463 Freigericht 1 (DE)
(74) Vertreter: Heinen, Gerhard, Dr.

## Beschreibung

Die Erfindung geht aus von einem Verfahren bzw. einer Vorrichtung zur Überwachung und Steuerung von Elektrolysezellen gemäß dem Oberbegriff des Anspruchs 1 bzw. 3. Ein solcher Stand der Technik ist aus FR-A-2 236 969 bekannt.

Der Betrieb von Chloralkalielektrolysezellen nach dem Amalgamverfahren wird durch Lohnkosten- und Energiepreissteigerungen und nicht zuletzt durch hohe Anforderungen des Umweltschutzes stark belastet und sollte deshalb weiter optimiert werden.

Es ist schon heute absehbar, daß die Amalgamzellentechnologie langfristig durch neue Verfahren wie z. B. die Membranzellentechnologie abgelöst wird, so daß der Investitionsaufwand für die Optimierung bestehender Anlagen möglichst gering gehalten werden muß.

Das Überwachungs- und Steuerungs verfahren soll bei geringem Investitionsaufwand das Zellenpersonal in die Lage versetzen, die Elektrolysezellen mit möglichst geringer Zellenspannung bei hoher Stromausbeute, geringer Schadensrate an DSA-Anoden und ohne großen Arbeitsaufwand zu betreiben (DSA = dimensionsstabile Anoden). Das erfindungsgemäße Verfahren ist im Anspruch 1 dargelegt, die erfindungsgemäße Vorrichtung im Anspruch 3.

Die Verwendung von DSA-Anoden in Verbindung mit der nachfolgend beschriebenen Überwachungs- und Steuerungseinrichtung kann als ideale Kombination angesehen werden.

Die Überwachungs- und Steuerungseinrichtung verzichtet bewußt auf vollautomatische, durch zentralen Rechner durchgeführte Überwachung und Steuerung.

### Allgemeiner Aufbau

Die Überwachungs- und Steuerungseinrichtung wird in einem Isolierstoffgehäuse untergebracht und dient zur Überwachung und Steuerung einer einzelnen Elektrolysezelle. Im oberen Teil des Gehäuses ist die Elektronik untergebracht.

Darunter befinden sich die beiden digitalen Meßanzeigen für die Zellen-Gesamtspannung und die einzelnen Ströme in den Zuleitungsschienen. Im unteren Teil des Gehäuses sind die Ausgangsschütze für die Stellmotore zusammengefaßt.

Zusätzlich besteht Platz für die Verbindungsleitungen vom Meßteil zum Steuerungsteil und den äußeren Einbautsteckverbindern. Das Gehäuse ist durch einen Klarsichtdeckel verschlossen.

Sämtliche Anschlüsse werden über Mehrfach-Steckverbinder vorgenommen, so daß eine leichte Austauschbarkeit von Einzelbauteilen oder des Gesamtgerätes gewährleistet ist. Im unteren Teil des Deckels sind die Signal- und Bedienungselemente untergebracht.

Wegen der möglichen aggressiven Atmosphäre werden metallische Teile an der Oberläche des Gehäuses bzw. der Stecker weitgehend vermieden.

### Elektronische Baugruppen

### Eingangsschaltung

Auf den Steckkartenplätzen werden je nach Anzahl der Zuleitungsschienen Eingangssteckkarten untergebracht. Jede Steckkarte bietet Platz für zwei Eingangskanäle, die potentialmäßig sowohl vom Netz als auch von den Ausgängen getrennt sind. Ein hochzuverlässiger Eingangsverstärker mit niedrigen Driftwerten verstärkt das von den Zuleitungsschienen herrührende Eingangssignal in der Größenordnung 5-6 mV auf den tausendfachen Wert. Diese Spannung wird über eine Analog-Digitalumsetzung in eine proportionale Frequenz umgesetzt, die Über einen Optokoppler einem Digital-Analogwandler zugeführt wird. Die Gesamtübersetzung ist 1 :1. Durch diese Maßnahme ist die notwendige Potentialtrennung zwischen den Eingangskreisen und dem Verarbeitungskreis gewährleistet. Jede Eingangssteckkarte hat zwei Stromversorgungen, so daß jeder Eingangskanal unabhängig und elektrisch getrennt vom anderen versorgt wird. Dies ist als reine Vorsichtsmaßnahme zu verstehen, weil alle Meßpunkte innerhalb einer Zelle nicht mehr als 4-5 V Spannungsunterschied haben Können.

Zusätzlich wird durch die Wahl eines Optokopplers als Übertragungsglied die magnetische Beeinflußbarkeit durch Fremdfelder, wie sie bei Elektrolyseanlagen auftreten, vermieden. Durch die Wechselspannungskopplung ergibt sich der Vorteil, daß der Optokoppler einfach überwacht werden kann. Selbst für den Fall, daß der Optokoppler dauernd durchschaltet oder unterbricht, wird durch eine Nullspannungsüberwachung dieser Fehler sofort auf der Stockkarte angezeigt.

Jede Eingangssteckkarte hat für jeden Kanal eine Defektanzeige.

### Mittelwertbildung, Auswerteschaltung,

### Verzögerungsschaltung

Alle Ausgänge werden in einer weiteren Steckkarte addiert und so gemittelt, daß das Ausgangssignal dem arithmetischen Mittelwert der Eingangssignale entspricht. Durch einen Umschalter auf der Steckkarte kann dieser Mittelwertverstärker auf die Anzahl der Ausgänge eingestellt werden. In einem anderen Teil der Karte werden entsprechend der Anzahl der Gruppenverstelleinheiten über der Elektrolysezelle die zugehörigen Eingangssignale von den Zuleitungsschienen mit dem Mittelwert verglichen und das Ergebnis einer Auswerteschaltung zugeführt. Die Auswerteschaltung vergleicht der Einzelwert mit dem Mittelwert. Bei Überschreitung einer einstellbaren prozentualen Toleranzgrenze über dem Mittelwert steuert das Gerät die Motoren der jeweiligen Gruppenverstelleinheit an. Die Motoren heben die Anodenverstelleinrichtung um eine einstellbare Strecke. Dieser Vorgang wiederholt sich automatisch für den Fall, daß der Überstrom noch nicht beseitigt ist nach einer einstellbaren Pausenzeit, bis die Stromaufnahme der Zuleitungsschiene innerhalb der tolerierten Größe liegt.

Dieser Vorgang löst zusätzlich ein optisches und akustisches Alarmsignal aus. Die Reaktion der Überwachungsschaltung wird bis zur manuellen Löschung des optischen Signals gespeichert.

### Spannungserfassung und Schützsteuerung

Ein geeigneter Anschluß an der Kathode der Zelle wird gleichfalls über einen Trennverstärker geführt und auf einem digitalen Instrument angezeigt. Dadurch ist jederzeit die Betriebsspannung der Zelle am Gerät ablesbar. Die Spannungsversorgung für die Schützsteuerung, die durch spezielle Verriegelungsschaltungen mit den Bedienungslasten auch bei Ausfall von elektronischen Schaltgliedern wie Transistoren o. ä. gesichert ist, ist mit dem Trennverstärker der Zellenbestriebsspannung auf einer gemeinsamen Steckkarte zusammengefaßt. Um den Einfluß von statischen Magnetfeldern abzuschirmen, sind die Schütze in Stahlblechgehäusen gekapselt.

### Betriebsweise der Zelle mit der Überwachungs-

### und Steuerungseinrichtung

Nach der Inbetriebnahme der Zelle nach dem anlagenüblichen Verfahren kann am Gerät sofort die Zellenspannung und die mittlere Soll-Stromaufnahme der einzelnen Zuleitungsschienen auf den Digitalanzeigen abgelesen werden.

Bevor die Zelle auf die gewünschte Betriebsspannung gebracht wird, kann jetzt am Gerät die tatsächliche Stromaufnahme der einzelnen Zuleitungsschienen abgefragt werden. Bei Abweichungen über ein bestimmtes Maß hinaus kann jetzt im Hand-Betrieb durch Ansteuerung der Stellmotoren an den Anodenhalterahmen die Neigung der Rahmen verändert werden, so daß die Stromverteilung über die Länge des Rahmens korrigiert wird. Reicht diese Maßnahme nicht aus, müssen die Stromaufnahmen der Einzelstromzuführungen mittels Strommeßzange überprüft und individuell nachgestellt werden.

Nach diesen Maßnahmen können die Anodenrahmen jeweils insgesamt mittels Taster am Gerät in einstellbaren schritten gesenkt und die Zelle so auf Betriebsspannung gebracht werden. Dabei blockiert das Gerät automastisch in den eingestellten Pausezeiten und verhindert so ein zu schnelles Absenken der Anoden.

Gleichzeitig überwacht das Gerät die Stromaufnahme der einzelnen Zuleitungsschienen und blockiert bei Erreichen der eingestellten maximalen prozentualen Abweichung vom arithmetischen Mittelwert der Gesamtstromaufnahme, so daß die Anoden nicht in Kurzschlußgefahr geraten können.

Es ist gewährleistet, daß die Stromaufnahme der Einzel-Zuleitungsschiene bei einer auf diese Weise auf gewünschte Spannung gebrachten Zelle keine Abweichung über die eingestellte Toleranz der Stromaufnahme aufweist. Für den Fall, daß sich durch Veränderungen der Anodenaufhängungen oder der Kathodengeometrie in einer oder mehreren Zuleitungsschienen Überströme über die eingestellten Toleranzen einstellen, steuert das Gerät den oder die Stellmotoren der gesamten Anodengruppe an und hebt diese schrittweise parallel zur Kathode um ein vorher einstellbares Maß an. Ist durch diese automatisch ablaufende Maßnahme der Überstrom beseitigt, zeigt das Gerät bis zur manuellen Quittierung, welche Zuleitungsschiene sich im Überstrombereich befunden hat, so daß das Bedienungspersonal sofort einen Hinweis hat, wo korrigiert werden muß. Nach Beseitigung der Überstrom verursachenden Störquelle kann die Zelle mittels Taster, wie vor beschrieben, wieder auf gewünschte Spannung gebracht werden.

In der beigefügten Zeichnung ist ein Ausführungsbeispiel der Erfindung rein schematisch dargestellt.

Die Elektrolysezelle weist einen Zellentrog 6 und einen Zellendeckel 9 auf. Auf dem Zellendeckel 9 sind Auflager 14 befestigt, die einen Rahmen 11 tragen, der der Verstellung der Anoden 8 dient. Mit 7 ist die fließende QuecksilberKathode im Zellentrog 6 bezeichnet. Im übrigen ist der Zellenaufbau an sich bekannt.

Die Überwachungs- und Steuerungseinrichtung 1 ist mit einer Meßleitung 2 mit der Zuleitungsschiene 4 verbunden, über einen shunt-Abgriff bzw. Meßstrecke 2'. Die Zuleitungsschiene oder Sammelschiene 4 ist mit den Einzelanoden 8 durch ein Stromzuführungsband 5 elektrisch leitend, jedoch flexibel verbunden. Die Anoden 8 haben wie ersichtlich an sich bekannte, z. B. in einer Hülse angeordnete Stromzuführungsbolzen, die ihrerseits mit Verstellschrauben 10 zur Einzelverstellung gegenüber dem Rahmen 11 versehen sind. Mit 12 ist ein Hubgetriebe bezeichnet, das von einem elektrischen Getriebemotor 13 angetrieben wird, z. B. über die dargestellte horizontale Welle, so daß nach Art eines Kegelradantriebes der Tragrahmen 11 für die Anoden 8 insgesamt auf den Säulen 14 auf und ab beweglich ist, wie durch Pfeile angedeutet.

Obwohl diese Antriebsart bevorzugt wird, sind auch andere an sich bekannte Stellantriebe anwendbar. Wesentlich ist, daß sozusagen die Grobeinstellung für alle Anoden gemeinsam erfolgt, während die Feineintellung einzeln manuell erfolgt.

Mit Vorteil werden die Leitungen und die Befestigungselemente für die Zuleitungen zu den Anoden aus dem Gleichen Material wie die Stromschienen hergestellt. Ferner sind Temperaturausgleichselemente vorgesehen um Temperaturdifferenzen in den einzelnen Zuleitungsschienen auszugleichen.

Der Meßteil kann auch als Einzelgerät ausgeführt werden, so daß eine Zelle, die über keine motorische Verstellung verfügt, manuell nachjustiert werden kann.

Weitere Abwandlungen des Ausführungsbeispiels können selbstverständlich vorgenommen werden.

## Patentansprüche

1. Verfahren zur Überwachung und Steuerung von Elektrolysezellen, insbesondere von Chloralkalielektrolysezellen, mit Metallanoden und Quecksilberkathoden, zum Schutz gegen Stromüberlastung, bei dem der den Anoden einer Zelle über eine Zuleitung zugeführte Strom in einer mit Shunt-Abgriff versehenen Meßstrecke in Form eines Spannungssignals als Istwert gemessen wird und dieses Signal bei Erreichen eines als Sollwert vorgegegenen Überstroms als Steuersignal einer Vorrichtung zur schrittweisen Verstellung des Abstandes zwischen Anode und Kathode zugeführt wird, wobei der Sollwert als Signal aus der Summe des gesamten, der Zellengruppe zugeführten Stromes mittels Messung über Shunt-Widerstand mit anschließender Division durch die Zahl der Abgriffe gebildet wird, dadurch gekennzeichnet, daß zur Inbetriebnahme die Anoden (8) mittels Taster in einstellbaren Schritten mit dazwischen liegenden, einstellbaren Pausen gesenkt und die Zellen auf Betriebsspannung gebracht werden, daß während des Betriebes bei Erreichen des als Sollwert vorgegebenen Überstroms alle Anoden der Zellengruppe schrittweise um eine einstellbare Strecke angehoben werden und dieser Vorgang nach einer einstellbaren Pausenzeit jeweils wiederholt wird, bis die Stromaufnahme der Zelle innerhalb der tolerierten Große liegt und daß nach Erreichen dieses Zustandes angezeigt wird, welche Zuleitung überlastet war.

2. Verfahren nach Anspruch 1, dadurch gekennzeichnet, daß Soll- und Istwert digital angezeigt werden.

3. Vorrichtung zur Überwachung und Steuerung von Elektrolysezellen, insbesondere von Chloralkalielektrolysezellen, mit Metallanoden und Quecksilberkathoden, zum Schutz gegen Stromüberlastung, bei der der den Anoden (8) einer Zelle über eine Zuleitung zuführbare Strom in einer mit Shunt-Abgriff versehenen Meßstrekke (2) in Form eines Spannungs-signals als Istwert meßbar ist und dieses Signal bei Erreichen eines als Sollwert vorgegebenen Überstroms als Steuersignal einer Vorrichtung zur schrittweisen Verstellung des Abstandes zwischen Anode (8) und Kathode (7) zuführbar ist, wobei der Sollwert als Signal aus der Summe des gesamten, der Zellengruppe zuführbaren Stromes mittels Messung über Shunt-Widerstand mit anschließender Division durch die Zahl der Abgriffe zu bilden ist, dadurch gekennzeichnet, daß zur Inbetriebnahme die Anoden (8) mittels Taster in einstellbaren Schritten absenkbar sind, daß bei Erreichen des als Sollwert vorgegebenen Überstroms alle Anoden (8) der Zellengruppe schrittweise um eine einstellbare Strecke anhebbar sind, daß eine Anzeige der vom Überstrom betroffenen Zuleitung (4) vorgesehen ist und deß über eine nach Beseitigung der Überstromursache zu betätigende Drucktaste die für die Zelle gewünschte Spannung einstellbar ist.

## Revendications

1. Procédé pour la surveillance et la commande de cellules d'électrolyse, en particulier de cellules d'électrolyse de chlorures alcalins, à anodes métalliques et cathodes en mercure, pour la protection à l'égard d'une surintensité, dans lequel on mesure le courant, amené aux anodes d'une cellule par l'intermédiaire d'une conduite d'amenée, dans un circuit de mesure muni d'une prise shunt, en tant que valeur réelle, sous forme d'un signal de tension et dans lequel, lorsque l'on atteint une surintensité prescrite comme valeur de consigne, on amène ce signal, en tant que signal de commande, à un dispositif de réglage, par pas, de la distance entre l'anode et la cathode, étant précisé que la valeur de consigne est obtenue sous forme d'un signal résultant de la totalisation de toute l'intensité amenée au groupe de cellules, obtenue par mesure par l'intermédiaire de la résistance shunt, puis de la division par le nombre des prises, caractérisé en ce qu'à la mise en service on abaisse les anodes (8) au moyen de palpeurs, par pas réglables, avec temps d'arrêt réglables intermédiaires et que l'on met les cellules sous tension d'exploitation; en ce que pendant l'exploitation, si l'on atteint la surintensité prescrite comme valeur de consigne, toutes les anodes du groupe de cellules sont relevées par pas de valeur réglable, ce processus se répétant, chaque fois après un temps d'arrêt réglable, jusqu'à ce que l'intensité absorbée par la cellule se situe en-dessous de la valuer tolérée; et en ce qu'après avoir atteint cet état, il est signalé quelle conduite amenée était en surintensité.

2. Procédé selon la revendication 1, caractérisé en ce que la signalisation de la valeur de consigne et de la valeur réelle se font numériquement.

3. Dispositif pour la surveillance et la commande de cellules d'électrolyse, en particulier de cellules d'électrolyse de chlorures alcalins, à anodes metalliques et cathodes en mercure, pour la protection à l'égard d'une surintensité, dans lequel on peut mesurer le courant, que l'on peut amener aux anodes (8) d'une cellule par l'intermédiaire d'un conduite d'amenée, dans un circuit de mesure (2) muni d'une prise shunt, en tant que valeur réelle, sous forme d'un signal de tension et dans lequel, lorsque l'on atteint une surintensité prescrite comme valeur de consigne, on amène ce signal, en tant que signal de commande, à un dispositif de réglage, par pas, de la distance entre l'anode (8) et la cathode (7), étant précisé que la valeur de consigne doit être obtenue sous forme d'un signal résultant de la totalisation de toute l'intensité que l'on peut amener au groupe de cellules, obtenue par mesure par l'intermédiaire de la résistance shunt, puis de la division par le nombre des prises, caractérisé en ce qu'à la mise en service on peut abaisser les anodes (8) au moyen de palpeurs, par pas réglables; en ce que, si l'on atteint la surintensité prescrite comme valeur de consigne, on peut relever toutes les anodes (8) du groupe de cellules par pas de valeur réglable; en ce qu'il est prévu une signalisation de la conduite d'amenée (4) concernée par la surintensité; et en ce que l'on peut régler la tension désirée pour la cellule au moyen d'un bouton- poussoir à actionner après avoir supprimé la couse de la surintensité.

## Claims

1. A method of monitoring and controlling electrolytic cells, more especially chloroalkali electrolytic cells, with metal anodes and mercury cathodes, for protection against current overload, in which the current supplied to the anodes of a cell by way of a lead is measured in a measuring section, provided with a shunt tap, in the form of a voltage signal as an actual value and this signal, when an excess current predetermined as a desired value, is reached, is supplied as a control signal to a device for the stepwise adjustment of the spacing between anode and cathode, in which respect the desired value is formed as a signal from the sum of the entire current, supplied to the cell group, by means of measurement by way of shunt resistance with subsequent division by the number of taps, characterised in that for the start-up the anodes (8) are lowered by means of keying devices in adjustable steps with intervening adjustable intervals and the cells are brought to operating voltage, in that during operation, when the predetermined desired value of the excess current is reached, all the anodes of the cell group are raised in stepwise manner to an adjustable level and this procedure after an adjustable interval time is in each case repeated until the current consumption of the cell lies within the tolerated magnitude, and in that, after this state is reached, it is indicated as to which lead is overloaded.

2. A method according to claim 1, characterised in that desired and actual values are indicated digitally.

3. A device for monitoring and controlling electrolytic cells, more especially chloroalkali electrolytic cells, having metal anodes and mercury cathodes, for protection against current overload, in which the current which can be supplied to the anodes (8) of a cell by way of a lead is measurable in a measuring section (2), provided with shunt tap, in the form of a voltage signal as actual value and this signal, when an excess current predetermined as desired value is reached, can be supplied as control signal to a device for the stepwise adjustment of the spacing between anode (8) and cathode (7), in which respect the desired value is to be formed as a signal from the sum of the entire current which can be supplied to the cell group by means of measurement by way of shunt resistance with subsequent division by the number of taps, characterised in that for the start-up the anodes (8) can be lowered by means of keying devices in adjustable steps, in that, when the excess current predetermined as desired value is reached, all the anodes (8) of the cell group can be raised in stepwise manner to an adjustable level, in that an indication of the lead (4) affected by the excess current is provided for and in that, by way of a push-button that can be actuated after obviation of the cause of the excess current, the voltage desired for the cell is adjustable.
